# EUROPÄISCHE PATENTSCHRIFT

(11) **EP 0 029 619 B1**
(45) Veröffentlichungstag und Bekanntmachung des Hinweises auf die Patenterteilung: **01.06.1983**
(21) Anmeldenummer: 80200979.5
(22) Anmeldetag: 16.10.1980
(51) Int. Cl.: F23R 3/32, F23R 3/10

(54) **Brennkammer einer Gasturbine mit Vormisch/Vorverdampf-Elementen**
Gas-turbine combustor with premixing-prevaporizing elements
Chambre de combustion pour turbine à gaz avec éléments de prévaporisation/prémélange

(30) Priorität: 23.11.1979 CH 10444/79
(43) Veröffentlichungstag der Anmeldung: 03.06.1981
(73) Patentinhaber: BBC Aktiengesellschaft Brown, Boveri & Cie., CH-5401 Baden (CH)
(72) Erfinder: Brühwiler Eduard, CH-5415 Nussbaumen (CH); Koch, Hans, CH-8008 Zürich (CH)

## Beschreibung

Die Erfindung betrifft die Brennkammer einer Gasturbine gemäss Oberbegriff des Anspruchs 1.

Gasturbinen unterliegen zunehmend den strengen Umweltschutzvorschriften vieler Staaten bezüglich Abgaszusammensetzung. Aus dem Betrieb einer Gasturbine bereitet vor allem die Einhaltung der Vorschriften über die maximal erlaubten NOₓ₋Emissionen grosse Schwierigkeiten.

Eine Brennkammer der eingangs genannten Art zum Zwecke der Verringerung der bei der Verbrennung freiwerdenden Schadstoffe ist bekannt aus der US-A-4 100 733. Dort wird angestrebt, dass die Emissionswerte von Schadstoffen ohne Einspritzung von Hilfsmitteln wie Wasser oder Dampf in den Verbrennungsraum unter die von den Emissionsvorschriften erlaubten Werte fallen. Dies wird erreicht, indem dem eigentlichen Verbrennungsprozess eine Vormisch/Vorverdampfungsphase vorgeschaltet wird. Zu diesem Zweck wird das Vormischen/Vorverdampfen in mehreren rohrförmigen Elementen durchgeführt, wobei der Brennstoff mit Luft aus dem Verdichter bei grosser Luftüberschusszahl vermengt wird. Diese bekannte Brennkammer ist zweistufig ausgebildet und wird derart gefahren, dass bei niedriger Last zunächst die erste Stufe betrieben wird, d. h. dass etwa die Hälfte der rohrförmigen Elemente brennstoffmässig im Einsatz ist. Erst bei höherer Last wird die zweite Stufe betrieben. Hierbei wird angestrebt, dass das Gemisch in der ersten Stufe immer fett genug ist, um eine stabile Verbrennung zu gewährleisten. Dies kann entweder durch veränderbaren Widerstand an den Verteilkammer-seitigen Lufteinlässen erreicht werden oder durch unterschiedlich grosse Brennstoffeinspritzdüsen.

Ausgehend von der Erkenntnis, dass die Verbrennung mit grösstmöglicher Luftüberschusszahl - einmal dadurch gegeben, dass die Flamme überhaupt noch brennt und im weiteren dadurch, dass nicht zuviel CO entsteht - nicht nur die Schadstoffmenge von NOₓ reduziert, sondern darüber hinaus auch eine konsistente Tiefhaltung anderer Schadstoffe wie z. B. CO und unverbrannte Kohlenwasserstoffe bewirkt, liegt der vorliegenden Erfindung, wie sie in den Ansprüchen gekennzeichnet ist, die Aufgabe zugrunde, eine Brennkammer der eingangs genannten Art derart zu verbessern, dass zunächst ein sicheres Zünden aller Elemente gewährleistet ist und dass dann ein Rückzünden der Flamme vom Brennraum ins Innere der rohrförmigen Elemente unterbunden wird.

Von besonderem Vorteil ist hierbei, dass ohne Eingriff in das Luftverteilsystem oder das Brennstoffeinspritzsystem bei der Lastregelung jeweils nur soviele Elemente mit Brennstoff betrieben werden, dass sich für die jeweilige Betriebsphase (Start, Teillast usw.) immer die optimale Luftüberschusszahl ergibt.

Zwar ist es aus der GB-A-2 012413 ebenfalls bereits bekannt, zwecks Vormischen des eingespritzten Brennstoffs mit der Brennluft eine Mehrzahl von rohrförmigen Elementen vorzusehen, wobei diese Elemente brennkammerseitig mit Unstetigkeiten in Form von Verengungen versehen sind. Jedoch dienen diese Verengungen ausschliesslich der Brennstoffzufuhr zwischen den bündelartig zusammengefassten Rohren. Eine flammenabhaltende Funktion können sie nicht erfüllen.

Sofern bei der vorliegenden Erfindung mehrere Pilot-elemente zum Einsatz gelangen, ist es zweckmässig, diese geometrisch gleichmässig unter den eingesetzten rohrförmigen Elementen zu verteilen. Wenn jene noch durch Initialzündung in Betrieb genommen werden, so entfällt eine solche für die später in Betrieb genommenen Elemente : Von den Pilotelementen springt die Flamme zu den umliegenden über, dadurch begünstigt, dass die Flammenhalter dieser Pilotelemente entweder mit Drallkörpern oder mit Schräglöchern versehen werden, so dass divergierende Flammenzungen erzeugt werden, welche zusätzlich eine gute kalorische und luftstrahlige Durchmischung begünstigen, was sich in einer gleichmässigeren Temperatur und Geschwindigkeitsverteilung nach dem Brennraum niederschlägt.

Von Vorteil ist es, wenn sowohl die schrägen als auch die zur Achse des Flammenhalters parallelen Oeffnungen im Flammenhalter eine Länge von mindestens 1,5 Oeffnungsdurchmesser besitzen. Durch diese Oeffnung strömt das Luft-Brennöldampfgemisch bzw. das Luft-Brenngasgemisch mit erhöhter Geschwindigkeit zum Brennraum, wodurch eine Flammenrückzündung vermieden wird.

Eine weitere Ausgestaltung, um ein Flammenrückschlagen zu vermeiden, besteht darin, die Oeffnungen im Flammenhalter als Injektoren auszubilden, so dass Luft in die Grenzschicht der Oeffnungen eingeführt wird.

Eine weitere Ausgestaltung der Oeffnungen im Flammenhalter besteht darin, sie als Diffusoren auszubilden. Mit dieser Lösung ist bei gleichem Druckverlust eine höhere Geschwindigkeit möglich. Die höhere Geschwindigkeit bietet mehr Sicherheit gegen die Rückzündung der Flamme aus dem Brennraum. Zur sicheren Funktionsweise des Diffusors ist es notwendig eine zylindrische Partie mit einer Mindestlänge von 1,5 Durchmesser nachzuschalten.

Von Vorteil ist es auch, wenn die Einspritzung des Brennstoffes gegen die Lufteinströmungsrichtung gerichtet ist. Dadurch wird der VormischNorverdampfungsprozess soweit begünstigt, dass die Länge des rohrförmigen Elementes gegenüber einer anderen Brennstoffzufuhrsart erheblich kürzer gehalten werden kann. Hierdurch wird die Verweilzeit des Gemisches im rohrförmigen Element reduziert und die Selbstzündungsgefahr unterbunden.

Durch den Einsatz einer Bordamündung am Lufteingang des rohrförmigen Elementes wird in diesem Bereich eine Turbulenz erzeugt, welche den Vormischungs-, Zerstäubungs- und Vorverdampfungsprozess zusätzlich intensiviert.

Es ist zweckmässig, den Umfang des Flammenhalterrandes als Polygon auszubilden, so dass sich die rohrförmigen Elemente platzsparend ineinanderfügen.

Es empfiehlt sich, im Flammenhalterrand, um den Aussenmantel des rohrförmigen Elementes herum, mehrere Oeffnungen auszunehmen, durch welche eine Teilmenge der Verdichterluft durchströmt und so den Flammenhalterrand kühlt.

Im folgenden ist anhand der Figuren ein Ausführungsbeispiel der erfindungsgemässen Brennkammer schematisch dargestellt und näher erläutert. Alle für das Verständnis der Erfindung unwesentlichen Elemente sind nicht dargestellt. Gleiche Elemente sind in den verschiedenen Figuren mit gleichen Bezugsziffern versehen.

Es zeigt :
Figur 1 Eine Schnittdarstellung einer Brennkammer,
Figur 2 Eine Anordnung der rohrförmigen Elemente in der Brennkammer,
Figur 3 Eine Schnittdarstellung eines Flammenhalters mit parallelen Löchern,
Figuren 4 und 5 Eine Darstellung eines weiteren Flammenhalters mit schrägen Löchern,
Figuren 6, 7 und 8 Eine Darstellung eines weiteren Flammenhalters mit schrägen Löchern,
Figuren 9 und 10 Eine Darstellung eines weiteren Flammenhalters mit Drallkörper versehen,
Figur 11 Eine Schnittdarstellung eines weiteren Flammenhalters mit Oeffnungen als Injektoren ausgebildet,
Figuren 12 und 13 Eine Darstellung eines Pilotelementes mit Diffusionsflamme,
Figur 14 Eine Schnittdarstellung eines weiteren Flammenhalters mit Oeffnungen als Diffusoren ausgebildet,
Figur 15 Eine Ansicht des Flammenhalters von Fig. 11 einschliesslich Ausgestaltung des Luftzuführungskanals,
Figur 16 Eine Darstellung der mittels Ringe geführten rohrförmigen Elemente mit Bordamündung.

Fig. 1 zeigt schematisch die Konzeption einer solchen Brennkammer. Im oberen Bereich der Brennkammerhülle 1 sind eine grössere Anzahl rohrförmiger Elemente 2 angeordnet, welche den zur Verfügung stehenden Raum optimal ausfüllen. Ein Beispiel einer solchen Anordnung geht aus Fig. 2 hervor, in der siebenunddreissig rohrförmige Elemente 2 angeordnet sind. Diese Anzahl ist indessen nicht zwingend, denn sie hängt von der Grösse der Brennkammer ab, welche wiederum in Abhängigkeit zur gewünschten Brennleistung steht. Eine Tragbrücke 27, an der die rohrförmigen Elemente 2 mittels Abschluss-' muttern 5 verbunden sind, ist an einer Tragrippe 23 verankert. Um die rohrförmigen Elemente 2 mit der Tragbrücke 27 zu verbinden, können selbstverständlich auch andere Verbindungsarten herangezogen werden. Die rohrförmigen Elemente 2 sind im unteren Bereich mittels einer Führungsplatte 6 seitlich geführt. Mehrere Tragelemente 22, welche ihrerseits mit der Tragbrücke 27 fest verbunden sind, tragen die Führungsplatte 6. Selbstverständlich können die rohrförmigen Elemente 2 auch einzeln geführt werden, wie dies aus Fig. 16 hervorgeht, wobei dann nicht mehr eine Führungsplatte eingesetzt wird, sondern einzelne Führungsringe 25 diese Aufgabe übernehmen. Die Führungsringe 25 werden auch hier von Tragelementen 22 getragen, die mit der Tragbrücke 27 fest verbunden sind. Selbstverständlich können die rohrförmigen Elemente 2 auch anders als mit der dargestellten Tragbrücke 27 verankert werden, immer wird man aber in solchen Fällen darauf achten müssen, dass die gewählte Verankerung möglichst weit weg vom Brennraum 7 plaziert ist, damit die Wärmedehnungen keine störende Wirkung entfalten können.

Der grössere Teil der verdichteten Luft, die im nicht dargestellten Verdichter bereitgestellt wird, strömt durch die Oeffnungen 9 in eine in der Brennkammerhülle I vorgesehene Verteilkammer 19 ein, welche nach unten durch die Tragbrücke 27 und nach oben durch den an der Flanschrippe 38 geflanschten Deckel 35 eingegrenzt ist. Von dieser Verteilkammer 19 aus strömt dann die verdichtete Luft durch die Lufttrichter 14 in die einzelnen rohrförmigen Elemente 2 ein. Die Brennstoffzuführung wird je rohrförmiges Element 2 durch eine Brennstoffleitung 4 beigestellt, wobei eine Brennstoffdüse 15, welche ins rohrförmige Element 2 hineinragt und eine oder mehrere nicht dargestellte Brennstofföffnungen aufweist, die Zerstäubung des Brennstoffes gegen die Lufteinströmungsrichtung besorgt. Der Brennstoff muss aber nicht notwendigerweise gegen den Luftstrom eingespritzt werden. Im Falle eines Einsatzes von Brenngas (Erdgas) beispielsweise wird das Gas in Lufteinströmungsrichtung eingeblasen. Es ist auch möglich, Oel und Gas gleichzeitig einzugeben und zu verbrennen. Auch kann bei Einsatz von Brennöl, zur Erzielung einer feineren Zerstäubung, durch die Düse 15 eine kleinstmögliche Menge Druckluft beigegeben werden, welche gegenüber dem Prozessdruck einen Ueberdruck aufweist. Der Brennstoff vermischt sich demnach mit der einströmenden verdichteten Luft, dergestalt, dass im rohrförmigen Element 2 ein VormischNorverdampfungsprozess abläuft. Dieser Prozess kann durch die Einsetzung einer Bordamündung 34 am Lufteingang des rohrförmigen Elementes 2, wie dies aus Fig. 16 hervorgeht, auf Grund der entstehenden Turbulenz intensiviert werden. In einem solchen Falle muss die Brennstoffeinspritzung bzw. Brennstoffeinblasung durch die Brennstoffdüse 15 in optimalem Abstand von der Bordamündung 34, aber noch im Bereich der entstandenen Turbulenz vorgenommen werden.

In der Zeit, in der das Gemisch durch das rohrförmige Element 2 bis zum Ausgang durch die im Flammenhalter 3 ausgenommenen Oeffnungen 8 strömt, verdampft der Brennstoff und vermischt sich mit der Luft. Der Grad der Verdampfung ist umso stärker, je grösser die Temperatur und die Verweilzeit und je kleiner die Tropfengrösse des zerstäubten Brennstoffes sind. Mit der Zunahme von Druck und Temperatur verringert sich jedoch die kritische Zeitdauer bis zur Selbstzündung des Gemisches, so dass die Länge der rohrförmigen Elemente 2 derart abgestimmt ist, dass eine möglichst gute Verdampfung während einer möglichst kurzen Zeit resultiert. Im Falle von Gas entfällt die Verdampfung ; das Gas muss mit der Luft nur gleichmässig verteilt werden.

Eine restliche Menge verdichteter Luft strömt nicht in die Verteilkammer 19, sondern durch die Oeffnungen 26 in die Brennkammerhülle I ein, verteilt sich zwischen den rohrförmigen Elementen 2 und strömt durch die im Flammenhalterrand 13 (Fig. 2) ausgenommenen Oeffnungen 18 dem Brennraum zu, wodurch der äussere Teil des Flammenhalters 3 gekühlt wird, dermassen, dass der Abbrandgefahr, die insbesondere bei Erzeugung von divergierenden Flammenzungen latent vorhanden ist, entgegengewirkt wird.

Die Verbrennung des Gemisches wird, wie bereits erwähnt, mit dem grösstmöglichen Luftüberschuss angestrebt, wobei dieser einmal dadurch gegeben ist, dass die Flamme überhaupt noch brennt und im weiteren dadurch, dass nicht zuviel CO entsteht. Eine gute Optimierung kann beispeilsweise vorliegen, wenn der Luftanteil des Gemisches auf das 1,8-fache des stöchiometrischen Wertes gehalten wird. Die untere Abschlussrippe 24 verhindert eine freie Konvektion der heissen Luft aus dem Brennraum 7, wobei die Abschlussrippe 24 mit der gleichen durch die Oeffnungen 26 einströmenden Restluft, die dann durch die Oeffnungen 18 der benachbarten Flammenhatterränder 13 zum Brennraum 7 abströmt, mitgekühlt wird.

Der Flammenhalter 3, welcher den Abschluss des Strömungsabwärts gelegenen Teils des rohrförmigen Elementes 2 bildet, hat die Aufgabe, eine Rückzündung der Flamme vom Brennraum 7 ins Innere des rohrförmigen Elementes 2 zu verhindern. Die innere Wandung der Brennkammerhülle 1 ist im Bereich des Brennraumes 7, also ab Flammenhatter 3, mit einem nicht dargestellten Kühlungssystem versehen.

Wie aus Fig. 3 hervorgeht, weist der dargestellte Flammenhalter 3 eine Anzahl zylindrische und parallel zur Achse des rohrförmigen Elementes 2 verlaufende Löcher 21 auf. Sollen zusätzlich divergierende Flammenzungen erzeugt werden, so können, wie auf Fig. 4 und Fig. 5 hervorgeht, die Löcher 30 im Flammenhalter 3, mit Ausnahme des zentralen Loches, schräg in Radialebenen des Flammenhalters 3 angebracht werden, wobei der Winkel 38 von der Mitte zur Peripherie des Flammenhalters 3 hin stetig zunimmt oder gleichbleibt. Wie aus Fig. 6, 7 und 8 hervorgeht, können die Löcher 31 im Flammenhalter 3, mit Ausnahme des zentralen Loches, auch schräg in Tangentialebenen des Flammenhalters 3 angebracht werden, wobei der Winkel 37, ähnlich wie oben, von der Mitte zur Peripherie des Flammenhalters 3 hin stetig zunimmt oder gleichbleibt. Die Länge sowohl der parallelen Löcher 21 als auch der schrägen Löcher 30, 31 muss mindestens 1,5 Lochdurchmesser betragen. Durch die sich daraus ergebende erhöhte Gemischgeschwindigkeit in den Löchern 21, 30, 31 und die Länge der Löcher wird einer Flammenrückzündung aus dem Brennraum 7 entgegengewirkt. Die Anzahl der Löcher 21, 30, 31 muss jeweils den gegebenen Verhältnissen angepasst werden. Im dargestellten Beispiel aus Fig. 7 sind es beispielsweise einundzwanzig Löcher 31.

In der in Fig. 11 gezeigten Anordnung, besteht der Flammenhalter 3 aus einer Oberplatte 3a und einer Unterplatte 3b, zwischen denen ein mit den Oeffnungen 8 in Verbindung stehender Kanal 10 verläuft. Die im Flammenhalter 3 angebrachten Oeffnungen 8 sind mit je zwei leicht konischen Büchsen 11, 12 ausgekleidet, wobei diese im Bereich des Kanals 10 sich teleskopartig und mit Spiel 16 überlappen. Ein Rückbrennen der Flamme aus dem Brennraum 7, insbesondere in der Grenzschicht entlang der Wandung der Büchse 12, wird entgegengewirkt, indem durch den Kanal 10 Druckluft herangeführt wird, welche durch das Spiel 16, entlang der gefährdeten Wandung der Büchse 12, mit dem Gemisch abströmt. Strömungsablösungen, die ein Rückzünden begünstigen würden, werden durch die konische Form der Oeffnungen 8 verhindert.

Aus Fig. 15 geht hervor, dass der in Fig. 11 dargestellte Flammenhalter 3 sechzehn Oeffnungen 8 aufweist, welche symmetrisch aus zwei Kanälen 10 mit Druckluft gespeist werden. Selbstverständlich kann die Speisung der im Flammenhalter 3 angebrachten Oeffnungen 8 mit Druckluft durch andere Kanalkonfigurationen erfüllt werden.

Wie in Fig. 14 dargestellt ist, werden die Oeffnungen 8 im Flammenhalter 3 als Diffusoren 39 ausgebildet. In Strömungsrichtung des Gemisches zum Brennraum 7 folgt einer anfänglichen zylindrischen Bohrung 32 eine Partie als Diffusor 40 ausgebildet, welchem eine zylindrische Bohrung 33 grösseren Durchmessers als die Eingangsbohrung 32 folgt, wobei jene eine Länge von mindestens 1,5 Bohrungsdurchmesser aufweist. Mit dieser Ausbildung ist bei gleichem Druckverlust eine höhere Geschwindigkeit an der engsten Stelle möglich, was sich in mehr Sicherheit gegen eine Flammenrückzündung aus dem Brennraum 7 niederschlägt. Durch die zylindrische Bohrung 33 wird der Flammenanfang im Brennraum 7 in eine entsprechende Distanz zum Diffusor 40 gebracht. Dadurch wird bei momentanen Strömungsablösungen im Diffusor 40 die Strömung im nachfolgenden zylindrischen Teil 33 wieder an die Wandung anliegen.

Der Flammenhalter 3 kann, wie dies aus Fig. 9 und 10 hervorgeht, mit einem Drallkörper 28 versehen werden, wobei durch dessen Oeffnungen 41, beispielsweise mit vierzehn an der Zahl, das Gemisch drallförmig zum Brennraum 7 geleitet wird. Der Drallkörper 28 begünstigt eine gute luftstrahlige Durchmischung des Brennstoff/Luftgemisches und eine gute Wärmeverteilung, wodurch daraus eine homogene Temperatur- und Geschwindigkeitsverteilung nach dem Brennraum 7 resultiert mit dem Effekt, dass die nicht dargestellte Turbine gleichmässig beaufschlagt wird.

Selbstverständlich können die rohrförmigen Elemente 2 und der einzelne Flammenhalter 3 selbst, kombinationsweise nach Figuren 3, 4/5, 6/7/8, 9/10, 11/15 oder 14 ausgebildet werden.

Wie vorne bereits angedeutet, wird die Brennkammerhülle 1 mit einer grösseren Anzahl rohrförmiger Elemente 2 optimal ausgefüllt. Wie in Fig. 2 gezeigt ist, sind unter den eingesetzten siebenunddreissig rohrförmigen Elementen 2 dreizehn Pilotelemente 17 geometrisch gleichmässig verteilt. Beim Start der Brennkammer werden vorerst die Pilotelemente 17 durch ein nicht dargestelltes Initialzündungsaggregat in. Betrieb genommen. Bei Lasterhöhung springt die Flamme von den Pilotelementen 17 zu den umliegenden, die soeben in Betrieb genommen wurden, über.

Die Oeffnungen 8 im Flammenhalter 3 der Pilotelemente 17 können wahlweise nach den Löchern 30 und/oder nach den Löchern 31 ausgebildet werden. Für die Pilotelemente 17 kann auch der Einsatz von Drallkörpern 28 vorgesehen werden, welche ebenfalls wie die Löcher 30, 31 divergierende Flammenzungen erzeugen und so die Zündung der umliegenden rohrförmigen Elemente 2 begünstigen.

Die Anordnung wie sie aus Fig. 12 und 13 hervorgeht, also mit Drallkörper 28, ist als weitere Variante für die Pilotelemente 17 gedacht. Da hierbei die Brennstoffdüse 15 in den Brennraum 7 hineinragt, findet im rohrförmigen Element 2 kein VormischNorverdampfungsprozess statt. Diese Variante eignet sich dementsprechend auch nur als Starthilfe, womit gesagt ist, dass nur wenige Pilotelemente 17 nach dieser Ausführung vorgesehen zu werden brauchen.

Wie aus Fig. 2, 5, 7, 10, 13 und 15 hervorgeht, ist der Flammenhalter 3 in Umfangsrichtung sechskantförmig 20 ausgebildet. Aus diesen Figuren geht ferner hervor, dass die im Flammenhalterboden 13 angebrachten Oeffnungen 18 zwischen sechskantförmigem Umfang 20 und rohrförmigen Element gleichmässig verteilt sind. Ein Polygonspiel 29 fängt die Wärmedehnungen in diesem Bereich auf.

Wie bereits angedeutet geht aus Fig. 16 hervor, dass am Lufteingang des rohrförmigen Elementes 2, nach dem Lufttrichter 14, eine Bordamündung 34 eingesetzt ist, welche in diesem Bereich, also unmittelbar um die Brennstoffdüse 15, eine Turbulenz erzeugt, die dazu geeignet ist; den Vormischungs-, Zerstäubungs- und Vorverdampfungsprozess zusätzlich zu den weiter oben beschriebenen Massnahmen, also insbesondere durch die feine Einspritzung des Brennstoffes gegen die Lufteinströmungsrichtung, zu intensivieren. Selbstverständlich können auch andere Turbulenzverstärker an Stelle der Bordamündung 34 zum Einsatz gelangen.

## Patentansprüche

1. Brennkammer einer Gasturbine, in welcher innerhalb der Brennkammerhülle (1) die Luftverteilkammer (19) und der Brennraum (7) örtlich voneinander getrennt sind und bei der zwischen Verteilkammer (19) und Brennraum (7) mehrere rohrförmige Elemente (2) eingeordnet sind, in denen das Vormischen und das Vorverdampfen des am Verteilkammer-seitigen Ende durch Düsen (15) zugeführten Brennöls und/oder das Vormischen des am Verteilkammer-seitigen Ende durch Düsen (15) zugeführten Brenngases mit der Verdichterluft bei grosser Luftüberschusszahl abläuft, dadurch gekennzeichnet, dass sich zwischen den rohrförmigen Elementen (2) ein oder mehrere Pilotelemente (17) befinden und dass jedes rohrförmige Element (2) und das oder die Pilotelemente (17) an ihrem Brennraum-seitigen Ende durch einen mit einer oder mehreren Oeffnungen (8) versehenen Flammenhalter (3) verschlossen ist.

2. Brennkammer nach Anspruch 1, dadurch gekennzeichnet, dass bei mehreren Pilotelementen (17) diese unter den rohrförmigen Elementen (2) so geometrisch gleichmässig angeordnet sind, dass bei in Abhängigkeit zur Maschinenlast gestaffelter Inbetriebnahme der einzelnen rohrförmigen Elemente (2) ein Ueberspringen der Flamme zu den jeweils umliegenden stattfindet.

3. Brennkammer nach Anspruch 1, dadurch gekennzeichnet, dass die Einspritzung des durch Düsen (15) zugeführten Brennstoffes gegen die Lufteinströmungsrichtung gerichtet ist.

4. Brennkammer nach Anspruch 1, dadurch gekennzeichnet, dass die Oeffnungen (8) im Flammenhalter (3) zylindrische und parallel zur Achse des rohrförmigen Elementes (2) verlaufende Löcher (21) sind, deren Länge - 1,5 Lochdurchmesser ist.

5. Brennkammer nach Anspruch 1, dadurch gekennzeichnet, dass die Oeffnungen (8) im Flammenhalter (3) schräg in Radialebenen des Flammenhalters (3) verlaufende Löcher (30) sind, wobei der Winkel (36) von der Mitte zur Peripherie des Flammenhalters (3) hin stetig zunimmt oder gleichbleibt und wobei die Länge der Löcher (30) 1,5 Lochdurchmesser ist.

6. Brennkammer nach Anspruch 1, dadurch gekennzeichnet, dass die Oeffnungen (8) im Flammenhalter (3) schräg in Tangentialebenen des Flammenhalters (3) verlaufende Löcher (31) sind, wobei der Winkel (37) von der Mitte zur Peripherie des Flammenhalters (3) hin stetig zunimmt oder gleichbleibt und wobei die Länge der Löcher (31) , 1,5 Lochdurchmesser ist.

7. Brennkammer nach Anspruch 1, dadurch gekennzeichnet, dass die Oeffnungen (8) im Flammenhalter (3) mit Drallkörpern (28) versehen sind.

8. Brennkammer nach Anspruch 1, dadurch gekennzeichnet, dass der Flammenhalter (3) aus einer Oberplatte (3a) und einer Unterplatte (3b) besteht, zwischen denen ein mit den Oeffnungen (8) in Verbindung stehender Kanal (10) verläuft und dass die Oeffnungen (8) mit je zwei konischen Büchsen (11, 12) ausgekleidet sind, welche sich im Bereich des Kanals (10) teleskopartig und mit Spiel (16) überlappen, wodurch das durch den Kanal (10) herströmende Medium mit dem Gemisch aus dem rohrförmigen Element (2) abströmt.

9. Brennkammer nach Anspruch 1, dadurch gekennzeichnet, dass die Oeffnungen (8) im Flammenhalter (3) als Diffusoren (40) mit anschliessend zylindrischen Oeffnungen (33) ausgebildet sind, deren Länge mindestens das 1,5- fache ihres Durchmessers beträgt.

10. Brennkammer nach Anspruch 1, dadurch gekennzeichnet, dass im Flammenhalterrand (13), um den Aussenmantel des rohrförmigen Elementes (2) herum, mehrere Oeffnungen (18) ausgenommen sind.

11. Brennkammer nach Anspruch 1, dadurch gekennzeichnet, dass der Aussenumfang des Flammenhalters (3) als Polygon (20) ausgebildet ist.

12. Brennkammer nach Anspruch 1, dadurch gekennzeichnet, dass jedes rohrförmige Element (2) am Verteilkammerseitigen Ende mit einem Lufttrichter (14) und einer anschliessenden Bordamündung (34) versehen ist.

## Claims

1. Combustion chamber of a gas turbine, in which the air distribution chamber (19) and the combustion space (7) are separated locally from one another within the combustion-chamber casing (1), and in which are arranged between the distribution chamber (19) and the combustion space (7) several tubular elements (2) in which take place the pre-mixing and pre-vaporisation of the fuel oil supplied through nozzles (15) at the end on the same side as the distribution chamber and/or the pre-mixing of the fuel gas, supplied through nozzles (15) at the end on the same side as the distribution chamber, with the compressor air, in the case of a high air excess number, characterised in that one or more pilot elements (17) are located between the tubular elements (2), and in that each tubular element (2) and the pilot element or elements (17) are closed at their end on the same side as the combustion space by a flame retention baffle (3) provided with one or more orifices (8).

2. Combustion chamber according to Claim 1, characterised in that, in the case of several pilot elements (17), these are arranged geometrically uniformly under the tubular elements (2), so that when the individual tubular elements (2) are started up in a sequence staggered as a function of the machine load a flash-over of the flame to the particular surrounding elements takes place.

3. Combustion chamber according to Claim 1, characterised in that the injection of the fuel supplied through nozzles (15) is directed against the air inflow direction.

4. Combustion chamber according to Claim 1, characterised in that the orifices (8) in the flame retention baffle (3) are cylindrical holes (21) which extend parallel to the axis of the tubular element (2) and the length of which is at least equal to 1.5 hole diameters.

5. Combustion chamber according to Claim 1, characterised in that the orifices (8) in the flame retention baffle (3) are holes (30) extending obliquely in radial planes of the flame retention baffle (3), the angle (36) increasing constantly from the centre to the periphery of the flame retention baffle (3) or remaining the same, and the length of the holes (30) being at least equal to 1.5 hole diameters.

6. Combustion chamber according to Claim 1, characterised in that the orifices (8) in the flame retention baffle (3) are holes (31) extending obliquely in tangential planes of the flame retention baffle (3), the angle (37) increasing constantly from the centre to the periphery of the flame retention baffle (3) or remaining the same, and the length of the holes (31) being at least equal to 1.5 hole diameters.

7. Combustion chamber according to Claim 1, characterised in that the orifices (8) in the flame retention baffle (3) are provided with swirl bodies (28).

8. Combustion chamber according to Claim 1, characterised in that the flame retention baffle (3) consists of a top plate (3a) and a bottom plate (3b), between which extends a channel (10) connected to the orifices (8), and in that the orifices (8) are each lined with two conical bushes (11, 12) which overlap one another telescopically and with play (16) in the region of the channel (10), with the result that the medium flowing through the channel (10) flows off together with the mixture from the tubular element (2).

9. Combustion chamber according to Claim 1, characterised in that the orifices (8) in the flame retention baffle (3) are designed as diffusors (40) with adjoining cylindrical orifices (33), the length of which amounts to at least 1.5 times their diameter.

10. Combustion chamber according to Claim 1, characterised in that several orifices (18) are made, round the outer shell of the tubular element (2), in the edge (13) of the flame retention baffle.

11. Combustion chamber according to Claim 1, characterised in that the outer periphery of the flame retention baffle (3) is designed as a polygon (20).

12. Combustion chamber according to Claim 1, characterised in that each tubular element (2) is provided at the end on the same side as the distribution chamber with a choke tube (14) and adjoining a sharp-edged orifice (34).

## Revendications

1. Chambre de combustion d'une turbine à gaz, dans laquelle, à l'intérieur de son enveloppe (1), la chambre de distribution d'air (19) et l'espace de combustion (7) sont séparés localement l'un de l'autre et dans laquelle, entre la chambre de distribution (19) et l'espace de combustion (7) sont installés plusieurs éléments tubulaires (2) dans lesquels s'effectuent le prémélange et la prévaporisation de l'huile combustible amenée par des ajustages (15) à l'extrémité située du côté de la chambre de distribution et/ou le prémélange du gaz de combustion amené à l'extrémité située du côté de la chambre de distribution par des ajutages (15) avec l'air du compresseur dans des proportions déterminant un excès d'air important, caractérisée en ce qu'entre les éléments tubulaires (2) se trouvent un ou plusieurs éléments pilotes (17) et chaque élément tubulaire (2) ainsi que le ou les éléments pilotes (17) sont fermés à leur extrémité située du côté de l'espace de combustion par un élément accrocheur de flamme (3) pourvu d'une ou de plusieurs ouvertures (8).

2. Chambre de combustion suivant la revendication 1, caractérisée en ce que dans le cas de plusieurs éléments pilotes (17), ces éléments sont répartis géométriquement de manière uniforme parmi les éléments tubulaires (2) de telle façon que, lors d'une mise en service, échelonnée en fonction de la charge de la machine, des éléments tubulaires individuels (2), la flamme saute chaque fois aux éléments environnants.

3. Chambre de combustion suivant la revendication 1, caractérisée en ce que l'injection du combustible amené par les ajustages (15) s'effectue dans un sens opposé à celui de l'air entrant.

4. Chambre de combustion suivant la revendication 1, caractérisée en ce que les ouvertures (8) dans l'élément accrocheur de flamme (3) sont des trous cylindriques parallèles à l'axe de l'élément tubulaire (2) dont la longueur est s= à 1,5 fois leur diamètre.

5. Chambre de combustion suivant la revendication 1, caractérisée en ce que les ouvertures (8) dans l'élément accrocheur de flamme (3) sont des trous (30) qui s'étendent obliquement dans des plans radiaux de l'élément accrocheur de flamme (3), l'angle (36) du centre vers la périphérie de l'élément accrocheur de flamme (3) augmentant de manière continue ou restant constant et la longueur des trous (30) étant , à 1,5 fois leur diamètre.

6. Chambre de combustion suivant la revendication 1, caractérisée en ce que les ouvertures (8) dans l'élément accrocheur de flamme (3) sont des trous (31) qui s'étendent obliquement dans des plans tangentiels de l'élément accrocheur de flamme (3), l'angle (37) du centre vers la périphérie de l'élément accrocheur de flamme (3) allant en augmentant de manière continue ou restant constant et la longueur des trous (31) étant -- à 1,5 fois leur diamètre.

7. Chambre de combustion suivant la revendication 1, caractérisée en ce que les ouvertures (8) dans l'élément accrocheur de flamme (3) sont pourvues de corps hélicoïdaux (28).

8. Chambre de combustion suivant la revendication 1, caractérisée en ce que l'élément accrocheur de flamme (3) est formé d'une plaque supérieure (3a) et d'une plaque inférieure (3b) entre lesquelles s'étend un canal (10) en communication avec les ouvertures (8) et les ouvertures (8) sont garnies chacune de deux douilles coniques (11, 12) qui, dans la zone du canal (10), se chevauchent de manière télescopique et avec un certain jeu (16) grâce à quoi l'agent qui arrive par le canal (10) sort avec le mélange de l'élément tubulaire (2).

9. Chambre de combustion suivant la revendication 1, caractérisée en ce que les ouvertures (8) dans l'élément accrocheur de flamme (3) ont la forme de diffuseurs (40) prolongés par des ouvertures cylindriques (33), leur longueur étant au moins égale à 1,5 fois leur diamètre.

10. Chambre de combustion suivant la revendication 1, caractérisée en ce que plusieurs ouvertures (18) sont ménagées dans le bord de l'élément accrocheur de flamme (13), autour de la paroi extérieure de l'élément tubulaire (2).

11. Chambre de combustion suivant la revendication 1, caractérisée en ce que la périphérie extérieure de l'élément accrocheur de flamme (3) a la forme d'un polygone (20).

12. Chambre de combustion suivant la revendication 1, caractérisée en ce que chaque élément tubulaire (2) est pouvu, à son extrémité située du côté de la chambre de distribution, d'un entonnoir d'admission d'air (14) suivi d'une embouchure à épaulement (34).
